# EUROPÄISCHE PATENTSCHRIFT

(11) **EP 0 995 661 B1**
(45) Veröffentlichungstag und Bekanntmachung des Hinweises auf die Patenterteilung: **17.12.2003**
(21) Anmeldenummer: 99120370.4
(22) Anmeldetag: 13.10.1999
(51) Int. Cl.: B61D 17/06, B61D 17/04

(54) **Wagenkasten eines Schienenfahrzeuges**
Car body of a railway vehicle
Caisse d'un véhicule ferroviaire

(30) Priorität: 23.10.1998 DE 29818898 U; 13.03.1999 DE 29904669 U
(43) Veröffentlichungstag der Anmeldung: 26.04.2000
(73) Patentinhaber: SIEMENS AKTIENGESELLSCHAFT, 80333 München (DE)
(72) Erfinder: Müller, Hubert, Dipl.-Ing., 47803 Krefeld (DE); Schlaht, Jürgen, Dipl.-Ing., 90763 Fürth (DE)

(56) Entgegenhaltungen:
- EP-A- 0 602 259
- EP-A- 0 624 501
- EP-A- 0 836 976
- DE-A- 19 606 792
- GABATHULER W ET AL: "PA90 - EIN BAUKASTENSYSTEM FUER METERSPUR-REISEZUGWAGEN THE PA90 MODULAR CONSTRUCTION SYSTEM FOR METRIC PASSENGER COACHES" ZEITSCHRIFT FUR EISENBAHNWESEN UND VERKEHRSTECHNIK. DIE EISENBAHNTECHNIK + GLASERS ANNALEN,DE,GEORG SIEMENS VERLAGSBUCHHANDLUNG. BERLIN, Bd. 118, Nr. 5, Mai 1994 (1994-05), Seiten 264-266,268-27-274, XP000449716 BERLIN, DE ISSN: 0941-0589

## Beschreibung

Die Erfindung betrifft einen Wagenkasten eines Schienenfahrzeuges mit einem Fahrgastteil und einer eine Fahrerkabine bildenden Fronthaube, wobei ein Untergestell des Fahrzeuges als Kupplungssystem entweder Seitenpuffer mit einer zugehörigen Schraubenkupplung oder eine Mittelpufferkupplung aufweist.

Ein Schienenfahrzeug mit den zuvor genannten Gattungsmerkmalen wird als bekannt vorausgesetzt. In der Praxis sind insbesondere Triebwagen zur Personenbeförderung anzutreffen, die entsprechend den Vorgaben von Bahngesellschaften unterschiedliche Kupplungssysteme aufweisen. Die Anschlüsse dieser Kupplungssysteme am Fahrzeuguntergestell sowie die Kuppelebenen sind in international gültigen Vorschriften festgelegt. Daraus ergibt sich beispielsweise für ein Fahrzeug mit Seitenpuffern und Schraubenkupplung eine kürzere Frontpartie als für ein Fahrzeug mit Mittelpufferkupplung. Solche differierende Gestaltungen der Frontpartie einschließlich des Untergestelles stehen einer vor allem aus wirtschaftlichen Gründen angestrebten einheitlichen Bauweise von Schienenfahrzeugen entgegen.

Der Erfindung liegt die Aufgabe zugrunde, einen Wagenkasten der gattungsgemäßen Art so zu gestalten, daß bei weitestgehend einheitlichem Aufbau der Fahrzeugstruktur verschiedene Längen der Frontpartie erzielbar sind.

Diese Aufgabe wird erfindungsgemäß dadurch gelöst, daß zwischen dem Fahrgastteil und der unabhängig vom Kupplungssystem stets identischen Fronthaube ein tunnelförmig gestaltetes Ausgleichselement angeordnet ist, das in seiner Baulänge entsprechend dem eingesetzten Kupplungs - system ausgelegt ist.

Vorteilhafte Ausgestaltungen der Erfindung sind in den Unteransprüchen 2 bis 4 angegeben.

Im weiteren wird die Erfindung anhand von Ausführungsbeispielen näher beschrieben, die in der Zeichnung schematisch dargestellt sind.

Die Fig. 1 bis 3 zeigen jeweils ein Schienenfahrzeug in Seitenansicht. In Fig. 4 ist das Fahrzeug nach Fig. 1 in der Draufsicht dargestellt. Die Fig. 5 und 6 zeigen ebenfalls in der Draufsicht jeweils weitere Gestaltungen eines Schienenfahrzeuges nach der Erfindung.

Bei den gezeigten Schienenfahrzeugen besteht der Wagenkasten im wesentlichen aus einem Fahrgastteil 1 und einer Fronthaube 2, die eine Fahrerkabine bildet. Die Fronthaube 2 ist in den Ausführungsbeispielen auf einen Vorbau 7' eines niederflurigen Fahrzeuguntergestelles 7 aufgesetzt. Gemäß Fig. 1 und 4 hat das Fahrzeug als Kupplungssystem 3 zwei am Vorbau 7' befestigte Seitenpuffer 3' mit einer zugehörigen Schraubenkupplung (hier nicht dargestellt). Die Fahrzeuge nach Fig. 2 und 3 sind jeweils mit einer ebenfalls am Vorbau 7' angeschlossenen Mittelpufferkupplung 3" als Kupplungssystem 3 ausgerüstet.

Die Fronthaube 2 ist bei allen Fahrzeugen identisch. Zwischen dem Fahrgastteil 1 und der Fronthaube 2 befindet sich ein tunnelförmig gestaltetes Ausgleichselement 4.

Die Baulänge des Ausgleichselements 4 ist entsprechend dem eingesetzten Kupplungssystem 3 ausgelegt; im Falle von Seitenpuffern 3' ist das Ausgleichselement 4 kürzer (siehe Fig. 1) als das Ausgleichselement 4 bei Einsatz einer Mittelpufferkupplung 3" (siehe Fig. 2). Die Baulänge des Ausgleichselements 4 ist mithin bestimmend für die Plazierung der Fronthaube 2 auf dem einheitlichen Untergestell 7 bzw. auf dessen Vorbau 7' und damit für die Länge der Frontpartie des Fahrzeuges.

Wie aus Fig. 3 ersichtlich ist, kann das Ausgleichselement 4 eine Einstiegstür 5 für den Fahrer enthalten. Um auch bei diesem Ausgleichselement 4 mit beträchtlicher Baulänge das einheitliche Untergestell 7 verwenden zu können, wird dessen Anschlußebene für die Mittelpufferkupplung 3'' durch ein einfaches Adapterstück 7'' am Vorbau 7' verlängert.

Bei dem Schienenfahrzeug nach Fig. 5 ist der Fahrgastteil 1 um ein beliebiges Maß breiter als die wiederum identische Fronthaube 2. In diesem Fall dient das Ausgleichselement 4 nicht nur der Anpassung der Frontpartie an unterschiedliche Kupplungssysteme 3, sondern auch dem Überbrücken der Maßdifferenz zwischen der Fronthaube 2 und dem breiteren Fahrgastteil 1. Dazu ist das tunnelförmige Ausgleichselement 4 in Fahrzeugquerrichtung entsprechend flächig ausgeführt. Der wegen der Maßdifferenz bestehende stufenartige Versatz zwischen der Fronthaube 2 und dem Fahrgastteil 1 wird durch Verkleidungsstücke 6 egalisiert.

Gemäß Fig. 6 besteht die Fronthaube 2 aus in Fahrzeuglängsrichtung geteilten Hälften 2', die vorzugsweise durch entsprechendes Durchschneiden der in den Fig. 1 bis 5 gezeigten einteiligen Fronthaube 2 erzeugt werden können. Zwischen den Hälften 2' der Fronthaube 2 ist ein zweites Ausgleichselement 4' angeordnet, mit dessen Hilfe die Breite der Fronthaube 2 an ein breiteres Fahrgastteil 1 angleichbar ist. Das zweite Ausgleichselement 2' ermöglicht also vorteilhaft die Nutzung der grundsätzlich identischen Fronthaube 2. Durch die Kombination der beiden Ausgleichselemente 4 und 4' ist eine optimale Anpassung des Fahrzeugkopfes an praktisch jede gewünschte Gestaltung hinsichtlich der Abmessungen (Länge und Breite) sowie des Umgrenzungsprofils zu realisieren.

### Liste der Bezugszeichen

- 1: Fahrgastteil
- 2: Fronthaube
- 2': Hälfte der Fronthaube
- 3: Kupplungssystem
- 3': Seitenpuffer
- 3": Mittelpufferkupplung
- 4: Ausgleichselement
- 4': zweites Ausgleichselement
- 5: Einstiegstür
- 6: Verkleidungsstück
- 7: Fahrzeuguntergestell
- 7': Vorbau des Untergestelles
- 7": Adapterstück

## Patentansprüche

1. Wagenkasten eines Schienenfahrzeuges mit einem Fahrgastteil (1) und einer eine Fahrerkabine bildenden Fronthaube (2), wobei ein Untergestell (7) des Fahrzeuges als Kupplungssystem (3) entweder Seitenpuffer (3') mit einer zugehörigen Schraubenkupplung oder eine Mittelpufferkupplung (3'') aufweist, **dadurch gekennzeichnet, daß** zwischen dem Fahrgastteil (1) und der unabhängig vom Kupplungssystem (3) stets identischen Fronthaube (2) ein tunnelförmig gestaltetes Ausgleichselement (4) angeordnet ist, das in seiner Baulänge entsprechend dem eingesetzten Kupplungssystem (3) ausgelegt ist.

2. Wagenkasten nach Anspruch 1, **dadurch gekennzeichnet, daß** das Ausgleichselement (4) eine Einstiegstür (5) enthält.

3. Wagenkasten nach Anspruch 1 oder 2, **dadurch gekennzeichnet, daß** das Ausgleichselement (4) für das Überbrücken einer Maßdifferenz zwischen der Fronthaube (2) und einem gegenüber dieser breiteren Fahrgastteil (1) in Fahrzeugquerrichtung ausgebildet ist.

4. Wagenkasten nach einem der Ansprüche 1 bis 3, **dadurch gekennzeichnet, daß** die Fronthaube (2) in Fahrzeuglängsrichtung geteilte Hälften (2') aufweist, wobei für das Angleichen der Breite der Fronthaube (2) an ein breiteres Fahrgastteil (1) zwischen den Hälften (2') der Fronthaube (2) ein zweites Ausgleichselement (4') angeordnet ist.

## Claims

1. Car body of a rail vehicle having a passenger part (1) and a front hood (2) which forms a driver's cab, an underframe (7) of the vehicle having, as coupling system (3), either side buffers (3') with an associated screw coupling or a centre coupling buffer (3"), **characterized in that** a compensating element (4) which is tunnel-shaped and is configured in its overall length to correspond to the coupling system (3) used is arranged between the passenger part (1) and the front hood (2) which is always identical irrespective of the coupling system (3).

2. Car body according to Claim 1, **characterized in that** the compensating element (4) contains an entry door (5).

3. Car body according to Claim 1 or 2, **characterized in that** the compensating element (4) is designed to bridge the difference in dimensions between the front hood (2) and the passenger part (1) which is wider than the latter in the transverse direction of the vehicle.

4. Car body according to one of Claims 1 to 3, **characterized in that** the front hood (2) has halves (2') which are divided in the longitudinal direction of the vehicle, a second compensating element (4') being arranged between the halves (2') of the front hood (2) in order to match the width of the front hood (2) to a wider passenger part (1).

## Revendications

1. Superstructure d'un véhicule sur rails comportant une partie pour passagers (1) et un capot avant (2) qui forme une cabine de conducteur, un châssis (7) du véhicule présentant en tant que système d'attelage (3) soit des butoirs latéraux (3') comportant un attelage à vis correspondant soit un attelage de butoir central (3"),
**caractérisée en ce que**, entre la partie pour passagers (1) et le capot avant (2) toujours identique indépendamment du système d'attelage (3), on place un élément de compensation (4) en forme de tunnel qui est conçu quant à sa longueur hors tout en fonction du système d'attelage (3) utilisé.

2. Superstructure selon la revendication 1, **caractérisée en ce que** l'élément de compensation (4) contient une porte d'accès (5).

3. Superstructure selon la revendication 1 ou 2, **caractérisée en ce que** l'on forme dans le sens transversal du véhicule l'élément de compensation (4) pour remédier à une différence de dimensions entre le capot avant (2) et une partie pour passagers (1) plus large par rapport à lui.

4. Superstructure selon l'une des revendications 1 à 3, **caractérisée en ce que** le capot avant (2) présente des moitiés (2') divisées dans le sens longitudinal du véhicule, un deuxième élément de compensation (4') étant placé entre les moitiés (2') du capot avant (2) pour ajuster la largeur du capot avant (2) à une partie pour passagers (1) plus large.
